# EUROPÄISCHE PATENTSCHRIFT

(11) **EP 4 615 277 B1**
(45) Veröffentlichungstag und Bekanntmachung des Hinweises auf die Patenterteilung: **22.07.2026**
(21) Anmeldenummer: 23802208.1
(22) Anmeldetag: 07.11.2023
(51) Int. Cl.: A47B 49/00

(54) **MÖBEL- ODER HAUSHALTSGERÄTEELEMENT**
FURNITURE OR HOUSEHOLD EQUIPEMENT ELEMENT
ELEMENT DE MEUBLE OU D'ELECTROMÉNAGER

(30) Priorität: 09.11.2022 DE 102022129572
(43) Veröffentlichungstag der Anmeldung: 17.09.2025
(73) Patentinhaber: Paul Hettich GmbH & Co. KG, 32278 Kirchlengern (DE)
(72) Erfinder: MONTECCHIO, Andreas, 32105 Bad Salzuflen (DE); SZLAPKA, Timo, 33739 Bielefeld (DE); PETKER, Waldemar, 32257 Bünde (DE); GÖTTING, Bernd, 32130 Enger (DE)
(74) Vertreter: Dantz, Jan Henning
(86) Internationale Anmeldenummer: PCT/EP2023/080962
(87) Internationale Veröffentlichungsnummer: WO 2024/100023

(56) Entgegenhaltungen:
- WO-A1-2018/151123
- WO-A1-2022/157298
- WO-A1-2023/166145

## Beschreibung

Die vorliegende Erfindung betrifft ein Möbel- oder Haushaltsgeräteelement.

Derartige Möbel- oder Haushaltsgeräteelemente wie Ablagen oder Regale, bei denen ein in einem Trägerkorpus gleichzeitig rotatorisch und translatorisch bewegbar gelagertes Korpusteil aufgenommen ist, sind beispielsweise aus der DE 10 2019 132 207 A1 oder der nachveröffentlichten WO 2023/166145 A1 bekannt.

Zur Durchführung der Translations-Rotations-Bewegung des Korpusteils wird hier insbesondere ein Führungslager angeordnet, mit dem die Translations-Rotations-Bewegung geführt wird.

Insbesondere bei Anordnung einer sowohl den fest stehenden Trägerkorpus als auch das translatorisch rotatorisch bewegbare Korpusteil überdeckenden Deckträgerplatte ist es wünschenswert, den vertikalen Abstand zwischen der Bodenträgerplatte des Trägerkorpus und der Bodenplatte des Korpusteils genau festzulegen, um erwünschte Abstände zwischen Bestandteilen des Möbel- oder Haushaltsgeräteelements genau festlegen zu können oder um Herstellungstoleranzen ausgleichen zu können.

Aus der WO 2018/151123 A1 ist ein Möbelelement mit einem Trägerkorpus und einem darin aufgenommenen und aus diesem über ein Führungslager herausschiebbaren Korpusteil bekannt, wobei das Führungslager höhenverstellbar ist.

Aufgabe der vorliegenden Erfindung ist es, ein Möbel- oder Haushaltsgeräteelement bereitzustellen, mit dem eine Höheneinstellung des translatorisch und rotatorisch bewegbaren Korpusteils in einfacher Weise ermöglicht ist.

Diese gestellte Aufgabe wird durch ein Möbel- oder Haushaltsgeräteelement mit den Merkmalen der Ansprüche 1, 6 und 11 gelöst.

Das erfindungsgemäße Möbel- oder Haushaltsgeräteelement weist einen Trägerkorpus mit einer Bodenträgerplatte, einer Deckträgerplatte und mindestens einer Seitenwand auf. Das Möbel- oder Haushaltsgeräteelement weist des Weiteren ein relativ zum Trägerkorpus gleichzeitig translatorisch und rotatorisch bewegbar gelagertes Korpusteil mit einer Bodenplatte und mindestens einer Seitenwand auf.

Zur Ermöglichung der gleichzeitigen translatorischen und rotatorischen Bewegung des Korpusteils relativ zum Trägerkorpus ist zwischen der Bodenträgerplatte und der Bodenplatte ein Führungslager angeordnet.

Das Führungslager weist zumindest eine Führungskurvenbahn und ein in oder an der Führungskurvenbahn geführtes Führungselement auf, die an einander zugewandten Flächen der Bodenträgerplatte und der Bodenplatte angeordnet sind.

Das Führungslager weist des Weiteren eine Linearführung auf, mit wenigstens einer ersten Schiene und wenigstens einer zu dieser in einer Translationsrichtung verschiebbaren zweiten Schiene.

Die wenigstens eine erste Schiene und die wenigstens eine zweite Schiene sind über ein Drehlager an einander zugewandten Flächen der Bodenträgerplatte und der Bodenplatte angeordnet.

Das Führungslager weist eine senkrecht zur Ebene der Bodenträgerplatte variabel einstellbare, einen Drehmechanismus aufweisende Höhenverstelleinrichtung auf.

Der Drehmechanismus weist einen mit einem Außengewinde versehenen Drehzylinder auf, der mit einem Innengewinde eines weiteren Bauteils der Höhenverstelleinrichtung kämmt.

Das mit dem Innengewinde am Drehlager befestigte Bauteil ist als an der Führungskurvenbahn ortsfest angeordnetes Gehäuse ausgebildet oder angeordnet.

Durch die Bereitstellung einer Höhenverstelleinrichtung ist es in einfacher Weise ermöglicht, die Aufbauhöhe des Führungslagers in einfacher Weise zu vergrößern bzw. zu verkleinern und damit beispielsweise ein Blendenbild des Möbel- oder Haushaltsgeräteelements in seiner Höhe relativ zu einem benachbarten Trägerkorpus exakt einzustellen.

Die Höhenverstellung über eine solche Gewindeeinstellung ist in sehr einfacher Weise durch Drehen des Drehzylinders ermöglicht.

Vorteilhafte Ausführungsvarianten der Erfindung sind Gegenstand der Unteransprüche.

Das das Innengewinde aufweisende Bauteil ist in einer bevorzugten Ausführungsvariante am Drehlager befestigt.

Gemäß einer bevorzugten Weiterbildung weist die Höhenverstelleinrichtung einen am Führungslager, der Bodenträgerplatte oder der Bodenplatte befestigten Flansch auf, in dem ein Planetengetriebe mit einem Einstellzahnrad und wenigstens einem Planetenzahnrad aufgenommen ist, die mit dem Drehzylinder kämmen.

Die Vorsehung eines solchen Planetengetriebes zur Einstellung des Drehzylinders ermöglicht zum einen den Einsatz sehr kleiner Einstellkräfte, bedingt durch die Getriebeuntersetzung des Planetengetriebes.

Gleichzeitig sorgt der Einsatz eines solchen Planetengetriebes für eine hinreichende Hemmung der Höheneinstellung, so dass diese sich nicht versehentlich oder nur gewichtskraftbedingt verändert.

Dieses Gehäuse ist nach einer ersten Ausführungsvariante einstückig mit der Führungskurvenbahn ausgebildet.

Die einstückige Ausführung des Gehäuses mit der Führungskurvenbahn bringt den Vorteil einer erleichterten Montage.

Nach einer alternativen Ausführungsvariante ist das das Innengewinde aufweisende Bauteil als separates Bauteil in dem Gehäuse befestigt.

In einer bevorzugten alternativen Ausführungsvariante weist die Höhenverstelleinrichtung ein Gehäuse mit einem Innengewinde auf, in dem ein als Einstellrad ausgebildeter Drehzylinder mit Außengewinde drehbar aufgenommen ist. Um hier eine erhöhte Verdrehsicherung zu gewährleisten, weist die Höhenverstelleinrichtung eine Stützscheibe mit sich radial zur Drehachse des Drehzylinders erstreckenden Stegaufnahmen auf, in die sich radial zur Drehachse des Drehzylinders erstreckende Stege des Gehäuses vorstehen.

Auch bei dieser Variante ist durch den Einsatz einer solchen Gewindeverbindung eine exakte Höheneinstellung in einfacher Weise ermöglicht.

Das Gehäuse und der Drehzylinder stützen sich dabei bevorzugt an einander zugewandten Flächen der Bodenträgerplatte oder der Bodenplatte einerseits und des Führungslagers andererseits ab.

Da sich die Stützscheibe und das Gehäuse mit dem Innengewinde relativ zueinander nicht verdrehen, sondern sich lediglich in vertikaler Richtung zueinander bewegen, ist durch die Stege und die Stegaufnahmen eine Sicherung der Stützscheibe sowie auch des Gehäuses mit dem Innengewinde gegen Verdrehen gegeben.

Die Stützscheibe ist bevorzugt an der Fläche der Bodenträgerplatte, der Bodenplatte oder des Führungslagers befestigt, an der der Drehzylinder abgestützt ist.

Der Drehzylinder und die Stützscheibe sind bevorzugt am Drehlager befestigt.

Bei beiden oben genannten Ausführungsvarianten sind das Innengewinde und das Außengewinde bevorzugt als Trapezgewinde ausgebildet, wodurch eine mit einem geringeren Verstellwinkel erreichbare Höhenverstellung ermöglicht ist, als es bei Standardgewinden der Fall ist.

Gemäß einer nochmals weiteren alternativen Ausführungsvariante weist die Höhenverstelleinrichtung eine Platte mit mehreren ringförmig angeordneten Rampen auf, auf der eine Konterplatte mit mehreren ringförmig angeordneten Rampen aufliegt, wobei die Platte und die Konterplatte sich an einander zugewandten Flächen der Bodenträgerplatte oder der Bodenplatte einerseits und des Führungslagers andererseits abstützen.

Auch eine solche Rampenanordnung ermöglicht in einfacher Weise durch Drehen einer der Platten oder der Konterplatte eine Höheneinstellung des Korpusteils.

Die Platte liegt dabei bevorzugt am Drehlager und die Konterplatte an der Bodenträgerplatte oder der Bodenplatte an.

Um eine Höhenverstellung des Korpusteils im eingebauten Zustand des Korpusteils zu ermöglichen, ist gemäß einer bevorzugten Ausführungsvariante der Flansch, der als Einstellrad ausgebildete Drehzylinder oder die Konterplatte mit einer Werkzeugausnehmung ausgebildet, die mit einer Öffnung in der Bodenplatte des Korpusteils fluchtet.

Der Drehmechanismus der Höhenverstelleinrichtungen weist gemäß einer weiteren bevorzugten Ausführungsvariante Endanschläge zur Festlegung von Minimal- und Maximal-Stellungen der Höheneinstellung auf.

Nachfolgend werden bevorzugte Ausführungsbeispiele anhand der beiliegenden Zeichnungen näher erläutert.

Es zeigen:
- Fig. 1: eine schematische perspektivische Ansicht eines Möbelelements mit einem ersten, nicht translatorisch und rotatorisch bewegbaren Trägerkorpus und einem translatorisch und rotatorisch bewegbaren Korpusteil in der Schließstellung,
- Fig. 2: eine der Figur 1 entsprechende Darstellung des Möbelelements mit aus der Schließstellung in die Öffnungsendstellung bewegtem Korpusteil,
- Fig. 3: eine Detailansicht eines Bodenbereichs des Möbelelements mit abgesenktem Korpusteil,
- Fig. 4: eine der Fig. 3 entsprechende Darstellung mit angehobenem Korpusteil,
- Fig. 5: eine schematische isometrische Ansicht auf die Bodenträgerplatte des Trägerkorpus vor der Montage des Korpusteils mit auf der Bodenträgerplatte befestigter erster Ausführungsvariante einer an einem Führungslager angeordneten Höhenverstelleinrichtung,
- Fig. 6: eine isometrische Einzeldarstellung des Führungslagers mit daran angeordneter erster Ausführungsvariante einer Höhenverstelleinrichtung mit abgesenkter Höhenverstelleinrichtung,
- Fig. 7: eine der Fig. 6 entsprechende Darstellung mit angehobener Höhenverstelleinrichtung,
- Fig. 8: eine isometrische Explosionsdarstellung der ersten Ausführungsvariante der Höhenverstelleinrichtung gem. Fig. 5 - 7,
- Fig. 9: eine isometrische Explosionsdarstellung einer zweiten Ausführungsvariante einer Höhenverstelleinrichtung, angeordnet an einem Führungslager,
- Fig. 10: eine isometrische Einzeldarstellung der in Fig. 9 gezeigten Höhenverstelleinrichtung,
- Fig. 11: eine isometrische Darstellung einer weiteren Ausführungsvariante einer Höhenverstelleinrichtung, angeordnet an einem Führungslager und
- Fig. 12: eine Teil-Explosionsdarstellung der Höhenverstelleinrichtung gem. Fig. 11 und des Führungslagers.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Möbel- oder Haushaltsgeräteelements, des Trägerkorpus, des Korpusteils, des Führungslagers, der Höhenverstelleinrichtung und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Fig. 1 bis 4 ist mit dem Bezugszeichen 1 insgesamt eine Ausführungsvariante eines erfindungsgemäßen Möbel- oder Haushaltsgeräteelement bezeichnet.

Das hier als Möbelelement dargestellte Möbel- oder Haushaltsgeräteelement 1 weist einen Trägerkorpus 2 auf sowie ein gleichzeitig translatorisch und rotatorisch bewegbar gelagertes Korpusteil 3.

Nachfolgend wird zur einfacheren Lesbarkeit das Möbel- oder Haushaltsgeräteelement 1 kurz als Möbelelement 1 bezeichnet. Ein entsprechendes Haushaltsgeräteelement, insbesondere ein Kühl- oder Gefriergeräteelement oder ein Weinkühlerelement, kann analog zu dem als Möbelelement dargestellten Möbel- oder Haushaltsgeräteelement 1 aufgebaut sein.

Der Trägerkorpus 2 weist zumindest eine Bodenträgerplatte 21 und eine Deckträgerplatte 22 sowie wenigstens eine mit der Bodenträgerplatte 21 und der Deckträgerplatte 22 verbundene Seitenwand 23 auf. Die Frontseite des Trägerkorpus 2 ist hier beispielhaft durch eine Schwenktür 24 verschlossen.

Das Korpusteil 3 weist zumindest eine Bodenplatte 31 sowie wenigstens eine mit der Bodenplatte 31 verbundene Seitenwand 33, in der hier gezeigten Ausführungsvariante zwei Seitenwände 33, auf.

Der Innenraum des Korpusteils 3 ist hier beispielhaft durch mehrere an den Seitenwänden 33 und einer Stützstrebe 35 festgelegte Ablagen 34 in mehrere übereinander angeordnete Fächer unterteilt.

Die Bodenträgerplatte 21 des Trägerkorpus 2 erstreckt sich dabei in seiner Länge über die gesamte Fläche des Möbelelements 1. Gleiches gilt für die Deckträgerplatte 22, die sowohl das obere Ende des Trägerkorpus 2 als auch das obere Ende des Korpusteils 3 überdeckt, wie es in den Figuren 1 und 2 dargestellt ist.

Wie in Figur 5 beispielhaft gezeigt ist, ist zwischen der Bodenträgerplatte 21 und der Bodenplatte 31 ein Führungslager 4 angeordnet.

Das Führungslager 4 weist, wie in den Figuren 5 - 9, 11 und 12 dargestellt ist, eine Linearführung 6 auf, mit einer hier über eine Verbindungsplatte 63 an der Bodenträgerplatte 21 befestigten Führungsschiene 61 und einer relativ zu dieser in einer Translationsrichtung A verschiebbaren Laufschiene 62, an der ein Drehlager 64 befestigt ist.

Das Führungslager 4 weist weiter eine senkrecht zur Ebene der Bodenträgerplatte 21 variabel einstellbare, einen Drehmechanismus aufweisende Höhenverstelleinrichtung 7, 8, 9, mit der das Korpusteil 3, wie es in den Figuren 3 und 4 beispielhaft dargestellt ist, in seiner Höhe z einstellbar ist.

In den in den Figuren 7 bis 11 gezeigten unterschiedlichen Ausführungsvarianten ist die Höhenverstelleinrichtung 7, 8, 9 stets am Drehlager 64 angeordnet.

Denkbar ist beispielsweise auch eine Anordnung der Höhenverstelleinrichtung 7, 8, 9 direkt unterhalb der Bodenplatte 31, des Drehlagers 64 oder direkt oberhalb der Bodenträgerplatte 21.

Das Führungslager 4 weist des Weiteren eine Führungskurvenbahn 5 und ein in oder an der Führungskurvenbahn 5 geführtes Führungselement 11 auf, die an einander zugewandten Flächen der Bodenträgerplatte 21 und der Bodenplatte 31 angeordnet sind.

Bei den hier gezeigten Ausführungsvarianten ist die Führungskurvenbahn 5 an der Bodenplatte 31 angeordnet, während das Führungselement 11 an der Verbindungsplatte 63 der Linearführung 6 befestigt ist.

Eine erste Ausführungsvariante einer Höhenverstelleinrichtung 7 wird im Folgenden anhand der Figuren 5 - 8 beschrieben.

Die Höhenverstelleinrichtung 7 gemäß der ersten Ausführungsvariante weist einen an der Bodenplatte 31 befestigbaren Flansch 71 auf.

Wie in Figur 8 gezeigt ist, ist in dem Flansch 71 ein Planetengetriebe 72 mit einem Einstellzahnrad 721 und wenigstens einem Planetenzahnrad 722, im gezeigten Ausführungsbeispiel vier Planetenzahnrädern 722, aufgenommen, die mit einem Drehzylinder 73 kämmen.

Dazu ist eine Innenverzahnung 732 im Drehzylinder 73 angeformt, mit sich in vertikaler Richtung z erstreckenden Zähnen, so dass bei Drehung des Einstellzahnrads 721 eine Übertragung der Drehbewegung auf die Planetenzahnräder 722 und von diesen auf den Drehzylinder 73 übertragen wird.

Der Drehzylinder 73 ist in ein am Drehlager 64 befestigtes Bauteil, welches mit einem Innengewinde 75 versehen ist, eingedreht, so dass sich durch Drehung des Drehzylinders 73 bei Betrachtung der Figuren 6 und 7 der Flansch 71 relativ zur Führungskurvenbahn 5 in seiner vertikalen Höhe z variieren lässt.

Denkbar ist auch, das Innengewinde 75 in einem anderen Bauteil der Höhenverstelleinrichtung 7 anzubringen bzw. anzuformen.

Das am Drehlager 64 befestigte Bauteil ist bei der hier gezeigten bevorzugten Ausführungsvariante ein an der Führungskurvenbahn 5 ortsfest angeordnetes Gehäuse 76, das besonders bevorzugt einstückig mit der Führungskurvenbahn 5 ausgebildet ist.

Dieses Gehäuse 76 weist des Weiteren Seitenwände 761 auf, die der vertikalen Führung des Flansches 71 dienen. Der Flansch 71 weist dazu, wie insbesondere in Figur 8 gezeigt ist, neben einem Boden 712 sich von diesem vertikal erstreckende Seitenwände 711 auf, die an den Innenseiten der Seitenwände 761 des Gehäuses 76 anliegen.

Denkbar ist auch, das Innengewinde 75 als separates Bauteil in dem Gehäuse 76 zu befestigen.

Wie weiter in den Fig. 5 - 8 dargestellt ist, weist das Flansch 71 mehrere Bohrungen 714 auf, die der Durchführung von Befestigungsschrauben dienen, mit denen das Flansch 71 an der Unterseite der Bodenplatte 31 befestigbar ist.

Zentral in dem Einstellzahnrad 721 ist eine Werkzeugaufnahme 723 vorhanden, die mit der in den Figuren 3 und 4 gezeigten Öffnung 311 in der Bodenplatte 31 fluchtet und dadurch eine einfache Zugänglichkeit zur Höhenverstelleinrichtung 7 mit einem Drehwerkzeug, beispielsweise einem Mehrkantschlüssel schafft.

So kann durch die Öffnung 311 in der Bodenplatte 31 und die Öffnung im Flansch 71 eine Mehrkantausnehmung in dem Einstellzahnrad 721 erreicht werden, deren Drehung die Höhenverstellung des Korpusteils 3 bewirkt.

Wie weiter in Fig. 8 gezeigt ist, sind die Planetenräder 722 bevorzugt an einem am Drehzylinder 73 festlegbaren Deckel 74 um eine vertikale Drehachse drehbar festgelegt.

Bei einer alternativen, in den Figuren 9 und 10 dargestellten Ausführungsvariante einer Höhenverstelleinrichtung 8 weist die Höhenverstelleinrichtung 8 ein Gehäuse 81 mit einem Innengewinde 812 aufweist, in dem ein als Einstellrad ausgebildeter Drehzylinder 83 mit Außengewinde 832 drehbar aufgenommen ist.

Das Innengewinde 812 ist in der gezeigten Ausführungsvariante in einer Ringplatte 811 angeordnet, die hier an der Unterseite der Bodenplatte 31 anliegend befestigbar ist.

In dieses Innengewinde 812 ist ein als Einstellrad ausgebildeter Drehzylinder 83 mit Außengewinde 832 und Werkzeugaufnahme 831 drehbar aufgenommen.

Dieser Drehzylinder 83 stützt sich dabei auf dem Drehlager 64 ab.

Um eine Drehsicherung des Gehäuses 81 sicherzustellen, weist die Höhenverstelleinrichtung 8 weiter eine Stützscheibe 82 mit sich radial zur Drehachse des Drehzylinders 83 erstreckenden Stegaufnahmen 823 auf, in die sich radial zur Drehachse des Drehzylinders erstreckende Stege 813 des Gehäuses 81 vorstehen.

Die Stützscheibe 82 und der Drehzylinder 83 sind im gezeigten Ausführungsbeispiel am Drehlager 64 befestigt.

Die Stege 813 sind bevorzugt an der der Stützscheibe 82 zugewandten Unterseite des Gehäuses 81 angeformt.

Sowohl bei der in den Figuren 5-8 als auch in den Figuren 9 und 10 gezeigten Ausführungsvariante sind die Außengewinde 731 und 832 als auch die Innengewinde 75 und 812 bevorzugt als Trapezgewinde ausgebildet.

In den Figuren 11 und 12 ist eine weitere alternative Ausführungsvariante für eine solche Höhenverstelleinrichtung 9 dargestellt.

Die in diesen Figuren gezeigte Höhenverstelleinrichtung 9 weist eine Platte 92 mit mehreren ringförmig angeordneten Rampen 922 auf, auf der eine Konterplatte 91 mit mehreren ringförmig angeordneten Rampen 914 aufliegt, wobei die Platte 92 und die Konterplatte 91 sich an einander zugewandten Flächen der Bodenträgerplatte 21 oder der Bodenplatte 31 einerseits und des Führungslagers 4 andererseits abstützen.

Im gezeigten Ausführungsbeispiel ist die Platte 92 am Drehlager 64 befestigt. Die Rampen 922 sind auf einer der Bodenplatte 31 zugewandten Fläche 921 angeformt. Die Rampen 922 sind mit schiefen Ebenen versehen.

Die auf der Platte 92 aufliegende Konterplatte 91 ist hier entsprechend an der Bodenplatte 31 anliegend befestigbar.

Die Konterplatte 91 ist dabei ebenfalls mit mehreren auf einer der Platte 92 zugewandten Fläche mit daran angeformten ringförmigen Rampen 914 mit schiefen Ebenen ausgebildet.

Die Konterplatte 91 weist in der hier gezeigten bevorzugten Ausführungsvariante einen zentralen Bereich 912 mit einer Werkzeugaufnahme 911 auf, insbesondere in Gestalt einer Mehrkantausnehmung.

Von diesem zentralen Bereich 912 erstrecken sich mehrere Flügel 913 radial nach außen. An diesen Flügeln 913 sind die Rampen 914 angeformt, so dass durch Einführen des Werkzeugs in die Werkzeugaufnahme 911 ein Drehen der Konterplatte 91 und damit eine Vergrößerung oder Verringerung eines Abstands zwischen dem zentralen Bereich 912 der Konterplatte 91 und der Platte 92 erreicht wird und damit eine Höhenverstellung des Korpusteils 3 ermöglicht ist.

Allen Höhenverstelleinrichtungen 7, 8 und 9 gemeinsam ist, dass Minimal- und Maximal-Stellungen der Höheneinstellung jeweils über feste Endanschläge sichergestellt sind.

In diesen Ausführungsbeispielen ist die Höhenverstelleinrichtung (6, 7, 8) jeweils im unteren Bereich zwischen Korpusteil 3 und Korpus 2 angeordnet. Es ist natürlich auch möglich, zusätzlich, eine Höhenverstelleinrichtung auch in oberen Bereich zwischen Korpus 2 und Korpusteil 3 vorzusehen. Dabei kann die obere Höhenverstelleinrichtung wie in den Ausführungsbeispielen beschrieben oder anders ausgebildet sein.

### Bezugszeichenliste

- 1: Möbel- oder Haushaltsgeräteelement

- 2: Trägerkorpus
- 21: Bodenträgerplatte
- 22: Deckträgerplatte
- 23: Seitenwand
- 24: Schwenktür

- 3: Korpusteil
- 31: Bodenplatte
- 311: Öffnung
- 33: Seitenwand
- 34: Ablage
- 35: Stützsteg

- 4: Führungslager

- 5: Führungskurvenbahn

- 6: Linearführung
- 61: Führungsschiene
- 62: Laufschiene
- 63: Verbindungsplatte
- 64: Drehlager

- 7: Höhenverstelleinrichtung
- 71: Flansch
- 711: Seitenwand
- 712: Boden
- 714: Bohrung
- 72: Planetengetriebe
- 721: Einstellzahnrad
- 722: Planetenrad
- 723: Werkzeugaufnahme
- 73: Drehzylinder
- 731: Außengewinde
- 732: Innenverzahnung
- 74: Deckel
- 75: Innengewinde
- 76: Gehäuse
- 761: Seitenwand

- 8: Höhenverstelleinrichtung
- 81: Gehäuse
- 811: Ringplatte
- 812: Innengewinde
- 813: Steg
- 82: Stützscheibe
- 821: Ringplatte
- 823: Stegaufnahme
- 83: Drehzylinder
- 831: Werkzeugaufnahme
- 832: Außengewinde

- 9: Höhenverstelleinrichtung
- 91: Konterplatte
- 911: Werkzeugaufnahme
- 912: zentraler Bereich
- 913: Flügel
- 914: Rampe
- 92: Platte
- 921: Fläche
- 922: Rampe

- 11: Führungselement

- A: Translationsrichtung
- x: Richtung
- y: Richtung
- z: Richtung

## Patentansprüche

1. Möbel- oder Haushaltsgeräteelement (1), aufweisend
- einen Trägerkorpus (2) mit einer Bodenträgerplatte (21), einer Deckträgerplatte (22) und mindestens einer Seitenwand (23),
- ein relativ zum Trägerkorpus (2) gleichzeitig translatorisch und rotatorisch bewegbar gelagertes Korpusteil (3) mit einer Bodenplatte (31) und mindestens einer Seitenwand (33),
- wobei zwischen der Bodenträgerplatte (21) und der Bodenplatte (31) ein Führungslager (4) angeordnet ist,
- wobei das Führungslager (4) zumindest eine Führungskurvenbahn (5) und ein in oder an der Führungskurvenbahn (5) geführtes Führungselement (11) aufweist, die an einander zugewandten Flächen der Bodenträgerplatte (21) und der Bodenplatte (31) angeordnet sind,
- wobei das Führungslager (4) weiter eine Linearführung (6) mit wenigstens einer ersten Schiene (61) und wenigstens einer zu dieser in einer Translationsrichtung (A) verschiebbaren zweiten Schiene (62) aufweist,
- wobei die wenigstens eine erste Schiene (61) und die wenigstens eine zweite Schiene (62) über ein Drehlager (64) an einander zugewandten Flächen der Bodenträgerplatte (21) und der Bodenplatte (31) angeordnet sind,
- wobei das Führungslager (4) eine senkrecht zur Ebene der Bodenträgerplatte (21) variabel einstellbare, einen Drehmechanismus aufweisende Höhenverstelleinrichtung (7, 8, 9) aufweist,
- wobei der Drehmechanismus einen mit einem Außengewinde (731) versehenen Drehzylinder (73) aufweist, der mit einem Innengewinde (75) eines weiteren Bauteils der Höhenverstelleinrichtung (7) kämmt,
**dadurch gekennzeichnet, dass**
- das mit dem Innengewinde (75) versehene Bauteil als an der Führungskurvenbahn (5) ortsfest angeordnetes Gehäuse (76) ausgebildet oder angeordnet ist.

2. Möbel- oder Haushaltsgeräteelement (1) nach Anspruch 1, **dadurch gekennzeichnet, dass** das das Innengewinde (75) aufweisende Bauteil am Drehlager (64) befestigt ist.

3. Möbel- oder Haushaltsgeräteelement (1) nach Anspruch 1 oder 2,
**dadurch gekennzeichnet, dass** die Höhenverstelleinrichtung (7) einen am Führungslager (4), der Bodenträgerplatte (21) oder der Bodenplatte (31) befestigten Flansch (71) aufweist, in dem ein Planetengetriebe (72) mit einem Einstellzahnrad (721) und wenigstens einem Planetenzahnrad (722) aufgenommen ist, die mit dem Drehzylinder (73) kämmen.

4. Möbel- oder Haushaltsgeräteelement (1) nach einem der vorstehenden Ansprüche, **dadurch gekennzeichnet, dass** das das Innengewinde (75) aufweisende Gehäuse (76) einstückig mit der Führungskurvenbahn (5) ausgebildet ist.

5. Möbel- oder Haushaltsgeräteelement (1) nach einem der Ansprüche 1 bis 3, **dadurch gekennzeichnet, dass** das Innengewinde (75) aufweisende Bauteil als separates Bauteil in dem Gehäuse (76) befestigt ist.

6. Möbel- oder Haushaltsgeräteelement (1), aufweisend
- einen Trägerkorpus (2) mit einer Bodenträgerplatte (21), einer Deckträgerplatte (22) und mindestens einer Seitenwand (23),
- ein relativ zum Trägerkorpus (2) gleichzeitig translatorisch und rotatorisch bewegbar gelagertes Korpusteil (3) mit einer Bodenplatte (31) und mindestens einer Seitenwand (33),
- wobei zwischen der Bodenträgerplatte (21) und der Bodenplatte (31) ein Führungslager (4) angeordnet ist,
- wobei das Führungslager (4) zumindest eine Führungskurvenbahn (5) und ein in oder an der Führungskurvenbahn (5) geführtes Führungselement (11) aufweist, die an einander zugewandten Flächen der Bodenträgerplatte (21) und der Bodenplatte (31) angeordnet sind,
- wobei das Führungslager (4) weiter eine Linearführung (6) mit wenigstens einer ersten Schiene (61) und wenigstens einer zu dieser in einer Translationsrichtung (A) verschiebbaren zweiten Schiene (62) aufweist,
- wobei die wenigstens eine erste Schiene (61) und die wenigstens eine zweite Schiene (62) über ein Drehlager (64) an einander zugewandten Flächen der Bodenträgerplatte (21) und der Bodenplatte (31) angeordnet sind,
- wobei das Führungslager (4) eine senkrecht zur Ebene der Bodenträgerplatte (21) variabel einstellbare, einen Drehmechanismus aufweisende Höhenverstelleinrichtung (7, 8, 9) aufweist,
- wobei die Höhenverstelleinrichtung (8) ein Gehäuse (81) mit einem Innengewinde (812) aufweist, in dem ein als Einstellrad ausgebildeter Drehzylinder (83) mit Außengewinde (832) drehbar aufgenommen ist,
**dadurch gekennzeichnet, dass**
- die Höhenverstelleinrichtung (8) eine Stützscheibe (82) mit sich radial zur Drehachse des Drehzylinders (83) erstreckenden Stegaufnahmen (823) aufweist, in die sich radial zur Drehachse des Drehzylinders (83) erstreckende Stege (813) des Gehäuses (81) vorstehen.

7. Möbel- oder Haushaltsgeräteelement (1) nach Anspruch 6, **dadurch gekennzeichnet, dass** das Gehäuse (81) und der Drehzylinder (83) sich an einander zugewandten Flächen der Bodenträgerplatte (21) oder der Bodenplatte (31) einerseits und des Führungslagers (4) andererseits abstützen.

8. Möbel- oder Haushaltsgeräteelement (1) nach Anspruch 6 oder 7,
**dadurch gekennzeichnet, dass** die Stützscheibe (82) an der Fläche der Bodenträgerplatte (21), der Bodenplatte (31) oder des Führungslagers (4) befestigt ist, an der der Drehzylinder (83) abgestützt ist.

9. Möbel- oder Haushaltsgeräteelement (1) nach Anspruch 6, **dadurch gekennzeichnet, dass** der Drehzylinder (83) und die Stützscheibe (82) am Drehlager (64) befestigt sind.

10. Möbel- oder Haushaltsgeräteelement (1) nach einem der Ansprüche 2 bis 9,
**dadurch gekennzeichnet, dass** das Innengewinde (75, 812) und das Außengewinde (731, 832) als Trapezgewinde ausgebildet sind.

11. Möbel- oder Haushaltsgeräteelement (1), aufweisend
- einen Trägerkorpus (2) mit einer Bodenträgerplatte (21), einer Deckträgerplatte (22) und mindestens einer Seitenwand (23),
- ein relativ zum Trägerkorpus (2) gleichzeitig translatorisch und rotatorisch bewegbar gelagertes Korpusteil (3) mit einer Bodenplatte (31) und mindestens einer Seitenwand (33),
- wobei zwischen der Bodenträgerplatte (21) und der Bodenplatte (31) ein Führungslager (4) angeordnet ist,
- wobei das Führungslager (4) zumindest eine Führungskurvenbahn (5) und ein in oder an der Führungskurvenbahn (5) geführtes Führungselement (11) aufweist, die an einander zugewandten Flächen der Bodenträgerplatte (21) und der Bodenplatte (31) angeordnet sind,
- wobei das Führungslager (4) weiter eine Linearführung (6) mit wenigstens einer ersten Schiene (61) und wenigstens einer zu dieser in einer Translationsrichtung (A) verschiebbaren zweiten Schiene (62) aufweist,
- wobei die wenigstens eine erste Schiene (61) und die wenigstens eine zweite Schiene (62) über ein Drehlager (64) an einander zugewandten Flächen der Bodenträgerplatte (21) und der Bodenplatte (31) angeordnet sind,
- wobei das Führungslager (4) eine senkrecht zur Ebene der Bodenträgerplatte (21) variabel einstellbare, einen Drehmechanismus aufweisende Höhenverstelleinrichtung (7, 8, 9) aufweist,
**dadurch gekennzeichnet, dass**
- die Höhenverstelleinrichtung (9) eine Platte (92) mit mehreren ringförmig angeordneten Rampen (922) aufweist, auf der eine Konterplatte (91) mit mehreren ringförmig angeordneten Rampen (914) aufliegt, wobei die Platte (92) und die Konterplatte (91) sich an einander zugewandten Flächen der Bodenträgerplatte (21) oder der Bodenplatte (31) einerseits und des Führungslagers (4) andererseits abstützen.

12. Möbel- oder Haushaltsgeräteelement (1) nach Anspruch 11, **dadurch gekennzeichnet, dass** die Platte (92) am Drehlager (64) und die Konterplatte (91) an der Bodenträgerplatte (21) oder der Bodenplatte (31) anliegt.

13. Möbel- oder Haushaltsgeräteelement (1) nach Anspruch 3, **dadurch gekennzeichnet, dass** das Einstellzahnrad (721), der als Einstellrad ausgebildete Drehzylinder (83) eine mit einer Öffnung (311) in der Bodenplatte (31) fluchtende Werkzeugaufnahme (723, 831, 911) aufweist.

14. Möbel- oder Haushaltsgeräteelement (1) nach Anspruch 11 oder 12, **dadurch gekennzeichnet, dass** die Konterplatte (91) eine mit einer Öffnung (311) in der Bodenplatte (31) fluchtende Werkzeugaufnahme (723, 831, 911) aufweist.

15. Möbel- oder Haushaltsgeräteelement (1) nach einem der vorstehenden Ansprüche, **dadurch gekennzeichnet, dass** der Drehmechanismus Endanschläge zur Festlegung von Minimal- und Maximal-Stellungen der Höheneinstellung der Höhenverstelleinrichtung (7, 8, 9) aufweist.

## Claims

1. Furniture or household appliance element (1), comprising
- a support body (2) with a base support plate (21), a top support plate (22) and at least one side wall (23),
- a body part (3) mounted for simultaneous translational and rotational movement relative to the support body (2), with a base plate (31) and at least one side wall (33),
- wherein a guide bearing (4) is arranged between the base support plate (21) and the base plate (31),
- wherein the guide bearing (4) has at least one guide cam track (5) and a guide element (11) guided in or on the guide cam track (5), which are arranged on mutually facing surfaces of the base support plate (21) and the base plate (31),
- wherein the guide bearing (4) further comprises a linear guide (6) with at least one first rail (61) and at least one second rail (62) displaceable relative thereto in a translation direction (A),
- wherein the at least one first rail (61) and the at least one second rail (62) are arranged on mutually facing surfaces of the base support plate (21) and the base plate (31) via a pivot bearing (64),
- wherein the guide bearing (4) has a height adjustment device (7, 8, 9) which is variably adjustable perpendicular to the plane of the base support plate (21) and has a rotary mechanism,
- wherein the rotary mechanism has a rotary cylinder (73) provided with an external thread (731) which meshes with an internal thread (75) of a further component of the height adjustment device (7)
**characterized in that**
- the component provided with the internal thread (75) is designed or arranged as a housing (76) arranged in a stationary manner on the guide cam track (5).

2. Furniture or household appliance element (1) according to claim 1, **characterized in that** the component having the internal thread (75) is fastened to the pivot bearing (64).

3. Furniture or household appliance element (1) according to claim 1 or 2, **characterized in that** the height adjustment device (7) has a flange (71) which is fastened to the guide bearing (4), the base support plate (21) or the base plate (31) and in which a planetary gear (72) with an adjusting gear (721) and at least one planetary gear wheel (722), which mesh with the rotary cylinder (73), is accommodated.

4. Furniture or household appliance element (1) according to one of the preceding claims, **characterized in that** the housing (76) having the internal thread (75) is formed integrally with the guide cam track (5).

5. Furniture or household appliance element (1) according to one of claims 1 to 3, **characterized in that** the component having an internal thread (75) is fastened as a separate component in the housing (76).

6. Furniture or household appliance element (1), comprising
- a support body (2) with a base support plate (21), a top support plate (22) and at least one side wall (23),
- a body part (3) mounted for simultaneous translational and rotational movement relative to the support body (2), with a base plate (31) and at least one side wall (33),
- wherein a guide bearing (4) is arranged between the base support plate (21) and the base plate (31),
- wherein the guide bearing (4) has at least one guide cam track (5) and a guide element (11) guided in or on the guide cam track (5), which are arranged on mutually facing surfaces of the base support plate (21) and the base plate (31),
- wherein the guide bearing (4) further comprises a linear guide (6) with at least one first rail (61) and at least one second rail (62) displaceable relative thereto in a translation direction (A),
- wherein the at least one first rail (61) and the at least one second rail (62) are arranged on mutually facing surfaces of the base support plate (21) and the base plate (31) via a pivot bearing (64),
- wherein the guide bearing (4) has a height adjustment device (7, 8, 9) which is variably adjustable perpendicular to the plane of the base support plate (21) and has a rotary mechanism,
- wherein the height adjustment device (8) has a housing (81) with an internal thread (812), in which a rotary cylinder (83) in the form of an adjusting wheel with an external thread (832) is rotatably accommodated
**characterized in that**
- the height adjustment device (8) has a support disc (82) with web receptacles (823) extending radially to the axis of rotation of the rotary cylinder (83), into which webs (813) of the housing (81) extending radially to the axis of rotation of the rotary cylinder (83) project.

7. Furniture or household appliance element (1) according to claim 6, **characterized in that** the housing (81) and the rotary cylinder (83) are supported on mutually facing surfaces of the base support plate (21) or the base plate (31) on the one hand and of the guide bearing (4) on the other hand.

8. Furniture or household appliance element (1) according to claim 6 or 7, **characterized in that** the support disc (82) is fastened to the surface of the base support plate (21), the base plate (31) or the guide bearing (4) on which the rotary cylinder (83) is supported.

9. Furniture or household appliance element (1) according to claim 6, **characterized in that** the rotary cylinder (83) and the support disc (82) are fastened to the pivot bearing (64).

10. Furniture or household appliance element (1) according to one of claims 2 to 9, **characterized in that** the internal thread (75, 812) and the external thread (731, 832) are designed as a trapezoidal thread.

11. Furniture or household appliance element (1), comprising
- a support body (2) with a base support plate (21), a top support plate (22) and at least one side wall (23),
- a body part (3) mounted for simultaneous translational and rotational movement relative to the support body (2), with a base plate (31) and at least one side wall (33),
- wherein a guide bearing (4) is arranged between the base support plate (21) and the base plate (31),
- wherein the guide bearing (4) has at least one guide cam track (5) and a guide element (11) guided in or on the guide cam track (5), which are arranged on mutually facing surfaces of the base support plate (21) and the base plate (31),
- wherein the guide bearing (4) further comprises a linear guide (6) with at least one first rail (61) and at least one second rail (62) displaceable relative thereto in a translation direction (A),
- wherein the at least one first rail (61) and the at least one second rail (62) are arranged on mutually facing surfaces of the base support plate (21) and the base plate (31) via a pivot bearing (64),
- wherein the guide bearing (4) has a height adjustment device (7, 8, 9) which is variably adjustable perpendicular to the plane of the base support plate (21) and has a rotary mechanism,
**characterized in that**
- the height adjustment device (9) has a plate (92) with a plurality of annularly arranged ramps (922), on which a counter plate (91) with a plurality of annularly arranged ramps (914) rests, the plate (92) and the counter plate (91) being supported on mutually facing surfaces of the base support plate (21) or the base plate (31) on the one hand and of the guide bearing (4) on the other hand.

12. Furniture or household appliance element (1) according to claim 11, **characterized in that** the plate (92) bears against the pivot bearing (64) and the counter plate (91) bears against the base support plate (21) or the base plate (31).

13. Furniture or household appliance element (1) according to claim 3, **characterized in that** the adjusting toothed wheel (721), the rotary cylinder (83) designed as an adjusting wheel has a tool holder (723, 831, 911) aligned with an opening (311) in the base plate (31).

14. Furniture or household appliance element (1) according to claim 11 or 12, **characterized in that** the counter plate (91) has a tool holder (723, 831, 911) aligned with an opening (311) in the base plate (31).

15. Furniture or household appliance element (1) according to one of the preceding claims, **characterized in that** the rotary mechanism has end stops for fixing minimum and maximum positions of the height adjustment of the height adjustment device (7, 8, 9).

## Revendications

1. Élément de meuble ou d'appareil électroménager (1) comprenant :
- un corps portant (2) avec un panneau portant inférieur (21), un panneau portant supérieur (22) et au moins une paroi latérale (23),
- une partie de corps (3) supportée de façon mobile à la fois en translation et en rotation par rapport au corps portant (2), munie d'un panneau inférieur (31) et d'au moins une paroi latérale (33),
- dans lequel un palier de guidage (4) est disposé entre le panneau portant inférieur (21) et le panneau inférieur (31),
- lequel palier de guidage (4) comporte au moins une piste de guidage incurvée (5) et un élément de guidage (11) guidé dans ou sur la piste de guidage incurvée (5), qui sont disposés sur des surfaces tournées l'une vers l'autre du panneau portant inférieur (21) et du panneau inférieur (31),
- lequel palier de guidage (4) comporte en outre un guide linéaire (6) avec au moins un premier rail (61) et au moins un deuxième rail (62) capable de translation par rapport à celui-ci dans une direction de translation (A),
- l'au moins un premier rail (61) et l'au moins un deuxième rail (62) étant disposés par l'intermédiaire d'un palier pivotant (64) sur des surfaces tournées l'une vers l'autre du panneau portant inférieur (21) et du panneau inférieur (31),
- le palier de guidage (4) comportant un dispositif de réglage de la hauteur (7, 8, 9) réglable de façon variable perpendiculairement au plan du panneau portant inférieur (21) et comportant un mécanisme rotatif,
- lequel mécanisme rotatif comporte un cylindre rotatif (73) muni d'un filetage extérieur (731) qui engrène avec un filetage intérieur (75) d'une autre pièce du dispositif de réglage de la hauteur (7),
**caractérisé en ce que**
- la pièce munie du filetage intérieur (75) est conformée ou disposée comme un boîtier (76) disposé de façon stationnaire sur la piste de guidage incurvée (5).

2. Élément de meuble ou d'appareil électroménager (1) selon la revendication 1, **caractérisé en ce que** la pièce présentant le filetage intérieur (75) est fixée sur le palier pivotant (64).

3. Élément de meuble ou d'appareil électroménager (1) selon la revendication 1 ou 2, **caractérisé en ce que** le dispositif de réglage de la hauteur (7) comporte une bride (71) fixée au palier de guidage (4), au panneau portant inférieur (21) ou au panneau inférieur (31), dans laquelle est reçu un engrenage à train planétaire (72) comprenant une roue dentée de réglage (721) et au moins une roue planétaire (722) qui engrènent avec le cylindre rotatif (73).

4. Élément de meuble ou d'appareil électroménager (1) selon l'une des revendications précédentes, **caractérisé en ce que** le boîtier (76) présentant le filetage intérieur (75) est formé d'une pièce avec la piste de guidage incurvée (5).

5. Élément de meuble ou d'appareil électroménager (1) selon l'une des revendications 1 à 3, **caractérisé en ce que** la pièce présentant le filetage intérieur (75) est une pièce séparée fixée dans le boîtier (76).

6. Élément de meuble ou d'appareil électroménager (1), comprenant :
- un corps portant (2) avec un panneau portant inférieur (21), un panneau portant supérieur (22) et au moins une paroi latérale (23),
- une partie de corps (3) supportée de façon mobile à la fois en translation et en rotation par rapport au corps portant (2), munie d'un panneau inférieur (31) et d'au moins une paroi latérale (33),
- dans lequel un palier de guidage (4) est disposé entre le panneau portant inférieur (21) et le panneau inférieur (31),
- lequel palier de guidage (4) comporte au moins une piste de guidage incurvée (5) et un élément de guidage (11) guidé dans ou sur la piste de guidage incurvée (5), qui sont disposés sur des surfaces tournées l'une vers l'autre du panneau portant inférieur (21) et du panneau inférieur (31),
- lequel palier de guidage (4) comporte en outre un guide linéaire (6) avec au moins un premier rail (61) et au moins un deuxième rail (62) capable de translation par rapport à celui-ci dans une direction de translation (A),
- l'au moins un premier rail (61) et l'au moins un deuxième rail (62) étant disposés par l'intermédiaire d'un palier pivotant (64) sur des surfaces tournées l'une vers l'autre du panneau portant inférieur (21) et du panneau inférieur (31),
- le palier de guidage (4) comportant un dispositif de réglage de la hauteur (7, 8, 9) réglable de façon variable perpendiculairement au plan du panneau portant inférieur (21) et comportant un mécanisme rotatif,
- lequel dispositif de réglage de la hauteur (8) comporte un boîtier (81) muni d'un filetage intérieur (812), dans lequel un cylindre rotatif (83) conçu comme une roue de réglage et muni d'un filetage extérieur (832) est logé avec possibilité de rotation,
**caractérisé en ce que**
- le dispositif de réglage de la hauteur (8) comporte une plaque d'appui (82) munie de logements de nervures (823) qui s'étendent dans le sens radial par rapport à l'axe de rotation du cylindre rotatif (83), dans lesquelles dépassent des nervures (813) du boîtier (81) qui s'étendent dans le sens radial par rapport à l'axe de rotation du cylindre rotatif (83).

7. Élément de meuble ou d'appareil électroménager (1) selon la revendication 6, **caractérisé en ce que** le boîtier (81) et le cylindre rotatif (83) s'appuient sur des surfaces tournées l'une vers l'autre du panneau portant inférieur (21) ou du panneau inférieur (31), d'une part, et du palier de guidage (4), d'autre part.

8. Élément de meuble ou d'appareil électroménager (1) selon la revendication 6 ou 7, **caractérisé en ce que** la plaque d'appui (82) est fixée sur la surface du panneau portant inférieur (21), du panneau inférieur (31) ou du palier de guidage (4) sur laquelle s'appuie le cylindre rotatif (83).

9. Élément de meuble ou d'appareil électroménager (1) selon la revendication 6, **caractérisé en ce que** le cylindre rotatif (83) et la plaque d'appui (82) sont fixés au palier pivotant (64).

10. Élément de meuble ou d'appareil électroménager (1) selon l'une des revendications 2 à 9, **caractérisé en ce que** le filetage intérieur (75, 812) et le filetage extérieur (731, 832) sont conçus comme des filets trapézoïdaux.

11. Élément de meuble ou d'appareil électroménager (1), comportant :
- un corps portant (2) avec un panneau portant inférieur (21), un panneau portant supérieur (22) et au moins une paroi latérale (23),
- une partie de corps (3) supportée de façon mobile à la fois en translation et en rotation par rapport au corps portant (2), munie d'un panneau inférieur (31) et d'au moins une paroi latérale (33),
- dans lequel un palier de guidage (4) est disposé entre le panneau portant inférieur (21) et le panneau inférieur (31),
- lequel palier de guidage (4) comporte au moins une piste de guidage incurvée (5) et un élément de guidage (11) guidé dans ou sur la piste de guidage incurvée (5), qui sont disposés sur des surfaces tournées l'une vers l'autre du panneau portant inférieur (21) et du panneau inférieur (31),
- lequel palier de guidage (4) comporte en outre un guide linéaire (6) avec au moins un premier rail (61) et au moins un deuxième rail (62) capable de translation par rapport à celui-ci dans une direction de translation (A),
- l'au moins un premier rail (61) et l'au moins un deuxième rail (62) étant disposés par l'intermédiaire d'un palier pivotant (64) sur des surfaces tournées l'une vers l'autre du panneau portant inférieur (21) et du panneau inférieur (31),
- le palier de guidage (4) comportant un dispositif de réglage de la hauteur (7, 8, 9) réglable de façon variable perpendiculairement au plan du panneau portant inférieur (21) et comportant un mécanisme rotatif,
**caractérisé en ce que**
- le dispositif de réglage de la hauteur (9) comporte une plaque (92) munie de plusieurs rampes (922) disposées de façon annulaire sur laquelle repose une contre-plaque (91) munie de plusieurs rampes (914) disposées de façon annulaire, la plaque (92) et la contre-plaque (91) s'appuyant sur des surfaces tournées l'une vers l'autre du panneau portant inférieur (21) ou du panneau inférieur (31), d'une part, et du palier de guidage (4), d'autre part.

12. Élément de meuble ou d'appareil électroménager (1) selon la revendication 11, **caractérisé en ce que** la plaque (92) repose sur le palier pivotant (64) et la contre-plaque (91) sur le panneau portant inférieur (21) ou le panneau inférieur (31).

13. Élément de meuble ou d'appareil électroménager (1) selon la revendication 3, **caractérisé en ce que** la roue dentée de réglage (721) [ou] le cylindre rotatif (83) conçu comme une roue de réglage comporte un réceptacle d'outil (723, 831, 911) aligné sur une ouverture (311) dans le panneau inférieur (31).

14. Élément de meuble ou d'appareil électroménager (1) selon la revendication 11 ou 12, **caractérisé en ce que** la contre-plaque (91) comporte un réceptacle d'outil (723, 831, 911) aligné sur une ouverture (311) dans le panneau inférieur (31).

15. Élément de meuble ou d'appareil électroménager (1) selon l'une des revendications précédentes, **caractérisé en ce que** le mécanisme rotatif comporte des butées de fin de course destinées à fixer des positions minimum et maximum de réglage de la hauteur du dispositif de réglage de la hauteur (7, 8, 9).
